# FASCICULE DE BREVET EUROPEEN

(11) **EP 0 633 859 B1**
(45) Date de publication et mention de la délivrance du brevet: **07.02.1996**
(21) Numéro de dépôt: 93909008.0
(22) Date de dépôt: 08.04.1993
(51) Int. Cl.: B65D 47/20

(54) **FLACON MUNI D'UN EMBOUT REDUCTEUR ET SON APPLICATION A LA DISPERSION D'UN LIQUIDE D'UNE VISCOSITE FAIBLE**
FLASCHE MIT EINEM REDUKTIONSNIPPEL UND SEINE ANWENDUNG ZUM VERSPRÜHEN EINER NIEDERVISKOSEN FLÜSSIGKEIT
FLASK HAVING A FLOW-REDUCING NOZZLE AND USE THEREOF FOR SPRAYING LIQUIDS OF LOW VISCOSITY

(30) Priorité: 09.04.1992 FR 9204349
(43) Date de publication de la demande: 18.01.1995
(73) Titulaire: RECKITT ET COLMAN FRANCE, F-91301 Massy (FR)
(72) Inventeur: LEROUX, Bruno, F-28000 Chartres (FR)
(74) Mandataire: Rinuy, Santarelli
(86) Numéro de dépôt international: FR9300355
(87) Numéro de publication internationale: WO9321081

(56) Documents cités:
- CH-A- 294 200
- GB-A- 759 829
- US-A- 1 696 506
- US-A- 2 837 251

## Description

La présente demande concerne un flacon muni d'un embout réducteur et son application à la dispersion d'un liquide notamment visqueux.

De nombreux liquides, en fonction de leur utilisation, sont conditionnés en flacon et dispensés par l'intermédiaire d'un embout réducteur. Celui-ci permet de limiter le débit et la quantité de produit distribué à chaque utilisation. On peut citer par exemple les liquides servant à nettoyer les vitres ou la vaisselle ou les gels pour WC. En effet seules de relativement petites quantités sont utilisées à chaque fois. Par contre, les lessives liquides ou les nettoyants ménagers mettent en oeuvre des quantités importantes à chaque utilisation, de l'ordre de 50 ml et plus.

L'embout réducteur permet également d'orienter plus ou moins précisément le jet de liquide vers l'endroit que l'on désire atteindre.

Généralement ce jet est filaire ou cylindrique (diamètre 2 à 5 mm) et est donc d'une bonne précision, mais par contre il ne couvre pas une grande surface.

Dans un autre domaine, on connaît des buses de pulvérisation, notamment pour insecticides ou autres produits phytosanitaires, permettant un étalement en largeur d'une pulvérisation.

Les pulvérisateurs utilisés mettent en jeu une relativement forte pression, largement supérieure à celle que l'on atteint en appuyant sur le corps d'un flacon avec les doigts et la paume de la main ; de plus, ces buses comportent plusieurs pièces, dont la pièce terminale, par laquelle sort le jet de liquide, comprend un fin orifice situé au milieu d'une excavation allongée en forme de V. Enfin ces pulvérisateurs sont utilisables uniquement pour des liquides très fluides, de fluidité comparable à celle de l'eau.

Dans le cas de certains produits tels qu'un gel pour appareils sanitaires tels les WC par exemple, il est nécessaire que la quasi-totalité d'une surface telle qu'une cuvette soit recouverte de produit.

Il serait donc intéressant de disposer d'un flacon procurant un jet non plus filaire, mais en éventail, permettant, en un seul mouvement de couvrir une large surface.

Un tel embout devrait de plus être facile à réaliser, et économique, et de ce fait être réalisé d'une seule pièce.

On connaît enfin par US-A-1 696 506 et 2 837 251, GB-A-759 829 et CH-A-294 200 des tubes souples à presser remplis de produits très visqueux par exemple pâteux ou crémeux, tels que mayonnaise, pâte dentifrice ou crèmes cosmétiques, comportant un embout permettant d'étaler ou de donner une forme particulière au produit expulsé qui n'est pas projeté mais sort lentement de l'ouverture compte tenu de sa viscosité. En particulier, GB-A-759 829 décrit un tube pour délivrer une crème de rasage dans lequel la crème est délivrée au travers d'une étroite fente de sortie transversale.

C'est pourquoi la présente demande a pour objet un flacon muni d'un embout réducteur apte à contenir un liquide d'une viscosité faible ou moyenne à projeter sur une surface, caractérisé en ce que l'embout réducteur comprend un élément tubulaire dont l'extrémité est munie d'une ouverture en forme de fente par laquelle est projeté le liquide.

La présente demande a plus particulièrement pour objet un flacon muni d'un embout réducteur caractérisé en ce que ledit flacon renferme un liquide d'une viscosité faible ou moyenne à projeter sur une surface, et en ce que l'embout réducteur comprend un élément tubulaire dont l'extrémité est munie d'une ouverture en forme de fente par laquelle est projeté le liquide.

Par "embout", l'on entend la pièce d'un flacon disposée à l'ouverture de celui-ci. Cette pièce peut être monobloc avec le flacon, mais il s'agit habituellement, et de préférence, d'une pièce distincte, rapportée et adaptée à l'ouverture du flacon.

Par embout "réducteur", l'on entend que l'orifice de l'embout déterminant le débit du liquide est de dimension inférieure à celle de l'ouverture du flacon, la dimension déterminant le débit étant généralement le passage ayant la section la plus étroite.

Un tel embout est réalisé de préférence d'une seule pièce, par exemple par moulage. Il peut être disposé dans l'ouverture d'un flacon, par exemple par enfoncement, comme les autres embouts réducteurs bien connus, après remplissage du flacon, ou peut être intégré au flacon, l'ensemble flacon-embout étant réalisé par moulage.

Le flacon peut être tout flacon approprié, comprenant au moins une partie suffisamment souple pour être enfoncée par pression exercée par la main de l'utilisateur. De tels flacons sont bien connus et notamment conviennent ceux qui renferment habituellement des gels pour sanitaires ou des produits nettoyants pour la vaisselle ou pour les sols. Ces flacons, après pression, reprennent presque instantanément leur forme d'origine, et leur base, située du côté opposé à l'embout, est de préférence plane pour que le flacon tienne debout de lui-même. Ils se présentent généralement sous forme de bouteilles et les tubes sont exclus de la notion de flacon ci-dessus.

Ces flacons ou bouteilles peuvent avoir par exemple une contenance de 150 ml, 200 ml, 1,5 litre, de préférence de 400 ml à 1 litre et plus particulièrement d'environ 750 ml.

Bien que l'embout de la présente invention convienne particulièrement aux liquides visqueux, à peu près inutilisables avec les embouts de l'art antérieur les plus proches, il convient également aux liquides plus fluides tels que les liquides ayant une fluidité analogue ou supérieure à celle de l'eau, ainsi qu'aux liquides de fluidité intermédiaire.

Ces liquides peuvent contenir des composés organiques ou minéraux et tout particulièrement un ou plusieurs composants tels que :
- détergents (jusqu'à 50 %)
- émulsifiants ou solubilisant de parfums (jusqu'à 10 %)
- parfums (jusqu'à 10 %)
- produits épaississants de toute nature, minérale tels que argiles, silices ou organique tels que tensioactifs, polymères ou végétale tels que les amidons, (jusqu'à 20 %)
- désinfectants (jusqu'à 10 %)
- acides (organiques ou minéraux) (jusqu'à 10 %)
- colorants (jusqu'à 2 %)
- conservateurs (jusqu'à 2 %) en solution de préférence aqueuse.

Leur viscosité est faible ou moyenne et peut aller de préférence de 10 à 1000 mPa.s, notamment de 80 ou 100 à 1000 mPa.s, et tout particulièrement de 100 à 800 mPa.s, mesurée au viscomètre Brookfield RVT, mobile 2, vitesse 50 t/mn.

La surface sur laquelle le liquide est projeté pourra être de toute nature, mais sera généralement et de préférence une surface dure, notamment des carrelages, des surfaces émaillées, mélaminées, des résines de synthèse, des surfaces de lavabo, cuvettes de toilettes, de baignoires, de bidets, d'urinoirs ... . La surface concernée sera généralement étendue, telle que la surface d'un élément sanitaire précité.

L'embout du flacon de la présente invention est caractérisé par la présence d'un élément tubulaire, de section transversale quelconque, par exemple sensiblement ovale, carrée, rectangulaire, et de préférence circulaire comportant la fente. Cette section sera en général régulière, mais d'autres formes telles que conique, la fente étant ménagée à l'extrémité du cône, ou, et de préférence, conique et ensuite tubulaire sont possibles.

L'extrémité de l'élément tubulaire est munie d'une ouverture en forme de fente, qui s'étend de préférence sur au moins un côté de l'élément tubulaire. La longueur de l'élément peut varier légèrement mais sera généralement de 5 à 25 mm, la longueur maximum étant déterminée par la souplesse ou la rigidité demandée à l'élément tubulaire, ainsi qu'aux possibilités de fermeture du flacon.

L'extrémité de l'élément tubulaire peut avoir une forme quelconque adaptée telle que celle d'un parallélépipède rectangle, mais est de préférence hémisphérique.

La fente sera habituellement de forme droite, vue de face et de préférence sensiblement dans l'axe de la longueur de l'élément tubulaire, et donc de la circulation du liquide.

La longueur selon laquelle la fente s'étend sur les côtés de l'élément tubulaire détermine la largeur de la projection du liquide.

Des embouts préférés dont sont munis les flacons selon l'invention sont caractérisés en ce que la fente s'étend sur au moins un côté de l'élément tubulaire et de préférence au moins sur les côtés de l'élément tubulaire.

Pour certains effets particuliers, l'extrémité peut renfermer plusieurs fentes, de préférence deux fentes, avantageusement en forme de croix.

La présente demande a enfin pour objet l'application d'un flacon ci-dessus à la dispersion d'un liquide, notamment d'une viscosité faible ou moyenne, de préférence un liquide d'entretien ménager ou pour sanitaires tel qu'un gel pour sanitaires ainsi qu'un flacon tel que défini ci-dessus caractérisé en ce que ledit flacon renferme un liquide d'une viscosité faible ou moyenne à projeter sur une surface, qui est un liquide d'entretien ménager ou pour sanitaires.

La présente invention sera mieux comprise si l'on se réfère aux dessins dans lesquels :
Les figures 1 et 2 sont des vues en coupe d'embouts selon l'invention vus de face.
La figure 3 est une vue de face de l'embout de la figure 1, à 90° par rapport à la figure 1.
La figure 4 est une vue en coupe longitudinale d'un flacon 4 muni d'un embout selon l'invention, et partiellement rempli d'un liquide 5 de viscosité moyenne, à projeter.

Sur la figure 1, on distingue les éléments d'un embout réducteur classique à introduire dans l'orifice circulaire d'un flacon jusqu'au niveau de la butée circulaire d'arrêt 1. L'embout réducteur monobloc comprend un élément tubulaire 2 de forme complexe que l'on peut décomposer en trois parties : une partie inférieure conique, par laquelle arrive le liquide, prolongée par une partie cylindrique, elle même suivie d'une partie sensiblement hémisphérique. C'est dans cette partie hémisphérique que réside l'originalité de la présente invention : cette partie est verticalement fendue jusqu'au niveau de la partie cylindrique adjacente. Ici la fente 3 est droite et verticale, et à parois parallèles, écartées par exemple d'environ 0,7 mm. Le diamètre intérieur de la partie hémisphérique est d'environ 4 mm alors que le diamètre extérieur est de 6 mm environ (soit une épaisseur de matière, tel le polyéthylène basse densité, d'environ 1 mm). Les côtés de la fente suivent la forme hémisphérique de l'élément tubulaire ; elles pourraient avoir, si désiré, une forme de secteur.

Par pression de la main sur un flacon en matière plastique souple rempli de liquide, on obtient un dispersion en bande large et régulière du produit formant un éventail régulier, permettant, par un mouvement de la main en arc de cercle, de couvrir rapidement et régulièrement une large surface.

La figure 2 est une figure analogue à celle de la figure 1, mais la partie terminale analogue à la partie hémisphérique ci-dessus, a une forme de cylindre bouché à angle droit. Il comporte aussi une fente 3, s'étendant jusqu'au bas de la partie cylindrique intermédiaire.

Selon la viscosité du liquide de remplissage, on peut avoir un jet en trident (avec un liquide de fluidité de l'ordre de celle de l'eau, à savoir de 10 à 20 mPa.s) ou en éventail régulier pour des liquides d'une viscosité de 100 à 800 mPa.s.

Sur la figure 3, on distingue clairement la fente 3 de forme droite, aux côtés parallèles.

Sur la figure 4, l'on distingue un flacon selon l'invention muni de l'embout réducteur de la figure 1.

## Revendications

1. Flacon muni d'un embout réducteur caractérisé en ce que ledit flacon renferme un liquide d'une viscosité faible ou moyenne comprise entre 100 et 1000 mPa.s à projeter sur une surface, et en ce que l'embout réducteur comprend un élément tubulaire (2) dont l'extrémité est munie d'une ouverture en forme de fente (3) par laquelle est projeté le liquide.

2. Flacon selon la revendication 1, caractérisé en ce que le liquide est un liquide d'entretien ménager ou pour sanitaires.

3. Flacon selon l'une des revendications 1 et 2, caractérisé en ce que la fente s'étend sur au moins un côté de l'élément tubulaire.

4. Flacon selon l'une des revendications 1 et 2, caractérisé en ce que la fente s'étend au moins sur les côtés de l'élément tubulaire.

5. Flacon selon l'une quelconque des revendications 1 à 4, caractérisé en ce que l'extrémité comprend plusieurs fentes.

6. Flacon selon l'une quelconque des revendications 1 à 5, caractérisé en ce que l'extrémité de l'élément tubulaire a une section transversale circulaire.

7. Flacon selon la revendication 6, caractérisé en ce que l'extrémité de l'élément tubulaire a une forme hémisphérique.

8. Flacon selon l'une quelconque des revendications 1 à 7, caractérisé en ce que l'élément tubulaire a une section terminale sensiblement carrée.

9. Flacon selon l'une des revendications 1 à 8, caractérisé en ce que l'embout réducteur est réalisé d'une seule pièce.

10. Application d'un flacon selon l'une des revendications 1 à 9 à la dispersion d'un liquide d'une viscosité faible ou moyenne.

## Claims

1. Flask provided with a flow-reducing nozzle characterized in that said flask contains a liquid with a low to average viscosity comprised between 100 and 1000 mPa.s to be sprayed onto a surface, and in that the flow-reducing nozzle includes a tubular element (2) the end of which is provided with a slit-shaped opening (3) through which the liquid is sprayed.

2. Flask according to claim 1, characterized in that the liquid is a liquid for household maintenance or for sanitary ware.

3. Flask according to one of claims 1 and 2, characterized in that the slit extends over at least one side of the tubular element.

4. Flask according to one of claims 1 and 2, characterized in that the slit extends at least over the sides of the tubular element.

5. Flask according to any one of claims 1 to 4, characterized in that the end contains several slits.

6. Flask according to any one of claims 1 to 5, characterized in that the end of the tubular element has a circular transversal section.

7. Flask according to claim 6, characterized in that the end of the tubular element has a hemispherical shape.

8. Flask according to any one of claims 1 to 7, characterized in that the tubular element has an approximately square end section.

9. Flask according to one of claims 1 to 8, characterized in that the flow-reducing nozzle is produced as one piece.

10. Use of a flask according to one of claims 1 to 9 for the spraying of a liquid of low or average viscosity.

## Patentansprüche

1. Flasche mit einem Reduktionsansatz, dadurch gekennzeichnet, daß diese Flasche eine auf eine Fläche aufzuspritzende Flüssigkeit mit einer niedrigen oder mittleren Viskosität zwischen 100 und 1000 mPa.s enthält und daß der Reduktionsansatz ein rohrförmiges Element (2) aufweist, dessen Ende mit einer Öffnung in der Form eines Schlitzes (3) versehen ist, durch die die Flüssigkeit aufgespritzt wird.

2. Flasche nach Anspruch 1, dadurch gekennzeichnet, daß die Flüssigkeit eine Pflegeflüssigkeit für Haushalt oder sanitäre Einrichtungen ist.

3. Flasche nach einem der Ansprüche 1 und 2, dadurch gekennzeichnet, daß sich der Schlitz an mindestens einer Seite des rohrförmigen Elements erstreckt.

4. Flasche nach einem der Ansprüche 1 und 2, dadurch gekennzeichnet, daß sich der Schlitz mindestens an den Seiten des rohrförmigen Elements erstreckt.

5. Flasche nach einen beliebigen der Ansprüche 1 bis 4, dadurch gekennzeichnet, daß das Ende mehrere Schlitze aufweist.

6. Flasche nach einem beliebigen der Ansprüche 1 bis 5, dadurch gekennzeichnet, daß das Ende des rohrförmigen Elements einen kreisförmigen Querschnitt hat.

7. Flasche nach Anspruch 6, dadurch gekennzeichnet, daß das Ende des rohrförmigen Elements eine Halbkugelform hat.

8. Flasche nach einem beliebigen der Ansprüche 1 bis 7, dadurch gekennzeichnet, daß das rohrförmige Element einen im wesentlichen quadratischen Endquerschnitt hat.

9. Flasche nach einem der Ansprüche 1 bis 8, dadurch gekennzeichnet, daß der Reduktionsnippel einstückig ausgeführt ist.

10. Anwendung einer Flasche nach einem der Ansprüche 1 bis 9, auf das Versprühen einer Flüssigkeit mit einer niedrigen oder mittleren Viskosität.
